# EUROPÄISCHE PATENTSCHRIFT

(11) **EP 0 252 153 B1**
(45) Veröffentlichungstag und Bekanntmachung des Hinweises auf die Patenterteilung: **04.10.1989**
(21) Anmeldenummer: 86901281.5
(22) Anmeldetag: 17.12.1985
(51) Int. Cl.: B61K 7/02, B61K 7/08, B61J 3/06

(54) **VERFAHREN UND ANORDNUNG ZUR REGELUNG DER GESCHWINDIGKEIT VON BAHNFAHRZEUGEN**
METHOD AND DEVICE FOR CONTROLLING THE SPEED OF RAIL VEHICLES
PROCEDE ET DISPOSITIF POUR REGLER LA VITESSE DE VEHICULES ROULANT SUR RAILS

(43) Veröffentlichungstag der Anmeldung: 13.01.1988
(73) Patentinhaber: ROSTOVSKY INSTITUT INZHENEROV ZHELEZNODOROZHNOGO TRANSPORTA, Rostov-na-Donu, 344017 (SU)
(72) Erfinder: ZHUKOV, Vasily Pavlovich, Rostov-na-Donu, 344022 (SU); IGNATKIN, Vladimir Ivanovich, Rostov-na-Donu, 344038 (SU); FOMISHIN, Valery Nikolaevich, Rostov-na-Donu, 344078 (SU)
(74) Vertreter: Finck, Dieter, Dr.Ing.
(86) Internationale Anmeldenummer: SU8500099
(87) Internationale Veröffentlichungsnummer: WO8703851

(56) Entgegenhaltungen:
- FR-A- 1 518 092
- FR-A- 1 601 306

## Beschreibung

### Technisches Gebiet

Die vorliegende Erfindung bezieht sich auf schienengebundene Transportmittel, insbesondere auf ein Verfahren zur Geschwindigkeitsregelung von schienengebundenen Transportmitteln und eine Einrichtung zur Durchführung dieses Verfahrens.

### Zugrundeliegender Stand der Technik

Zur Gewährleistung eines optimalen Betriebs eines Rangierbahnhofs (oder eines Ablaufberges) ist es erforderlich, die Möglichkeit zu haben, die Fahrgeschwindigkeit von schienengebundenen Transportmitteln (Waggons, Hochbordwagen, Flachwagen, Kesselwagen usw.) effektiv zu regeln, das heisst schienengebundene Transportmittel zu verlangsamen, zu beschleunigen, anzuhalten oder unbeweglich stehende Transportmittel in Bewegung zu setzen.

Zur Geschwindigkeitsregelung von schienengebundenen Transportmitteln werden verschiedene Verfahren und Einrichtungen verwendet.

So ist z. B. ein Verfahren zur Verlangsamung eines schienengebundenen Transportmittels durch Einklemmen seiner Räder zwischen zwei Balken bekannt, die sich entlang der Schiene zu beiden Seiten derselben befinden.

Wegen der unkonstanten Grösse der Reibungszahl im Paar "Seitenflächen des Rades - Oberflächen der Balken", die darauf zurückzuführen ist, dass auf diese Oberflächen Schmiermittel, Farbe, Sand, Feuchtigkeit gelangen, sowie im Zusammenhang mit Temperaturänderungen und anderen Faktoren ist bei der Anwendung dieses Verfahrens eine grosse Streuung tatsächlicher Geschwindigkeiten zu verzeichnen, mit denen die Transportmittel aus den Verlangsamern austreten. Überdies kann dieses Verfahren zur Beschleunigung von Transportmitteln grundsätzlich nicht angewandt werden.

Daher wendet man in Rangierbahnhöfen zur Geschwindigkeitsregelung (Verlangsamung und Beschleunigung) von Transportmitteln andere Verfahren und Einrichtungen an, die auf einer Kraft übertragenden Zusammenwirkung mindestens eines Druckelementes mit dem Transportmittelrad in der Zone der Bewegungsbahn dieses Rades beruhen (siehe z. B. die Fachzeitschrift "Zheleznye dorogi mira" /Eisenbahnen der Welt/, Nr. 9, (1981), SS. 17-18, 27).

Das Wesen dieses Verfahrens zur Geschwindigkeitsregelung von schienengebundenen Transportmitteln besteht darin, dass auf einer als Stelle zur Durchführung des Regelung gewählten Gleisstrecke auf die unteren (die hinteren in Laufrichtung von Wagengruppen bei Beschleunigung und die vorderen bei Verlangsamung) Bereiche der Flansche der Aussenflächen von Radfelgen eine Krafteinwirkung mittels Druckelementen (Rollen, Stöcken, Schraubenflächen von Schnecken) ausgeübt wird, welche auf dem Bewegungsweg des Rades, d.h. vor dem Rad oder nach ihm, angebracht werden (siehe z. B. DE-C-1 530 302, IPC³ B 61 j 3/06).

Der Vorzug dieses Verfahrens liegt darin, das bei seiner Realisierung die Grösse der Krafteinwirkung des Druckelementes auf das Rad von der Reibungszahl praktisch nicht abhängt und genau dosiert werden kann. Dieses Verfahren ist als Prototyp angenommen worden.

Jedoch sind für die Grösse der Krafteinwirkung auf das Rad bei der Realisierung dieses Verfahrens strenge Grenzen gesetzt, die durch das auf dieses Rad entfallende Gewicht des Transportmittels bestimmt werden. Im Falle einer Überschreitung dieser Grenzen ist es möglich, dass das Rad das mit ihm zusammenwirkende Druckelement überspringt und das Transportmittel entgleist.

Dies ist eine wesentliche Einschränkung, weil für die Gewährleistung einer störungsfreien Arbeit die Grösse der einwirkenden Kraft durch die Grösse ihrer Vertikalkomponente begrenzt wird, welche die Werte von 17 kN wegen der möglichen Zusammenwirkung mit "leichten Radsatzachsen" (das heisst mit unbelasteten Waggons) nicht übersteigen soll, was die Arbeit mit dem Wagengruppen, zu denen mehrere (8 bis 10) Waggons gehören, erschwert und in einigen Fällen sogar ausschliesst.

Die das genannte Verfahren realisierende Einrichtung ist in Form einer Laufkatze ausgeführt, die zum Bewegen von Eisenbahnwaggons oder anderen Schienenfahrzeugen eingesetzt wird. Diese Einrichtung besitzt zwei Paare Druckrollen, die in Richtung quer zum Gleis ausgefahren und eingezogen werden, derart, dass eine von ihnen in einem gewissen Abstand vor dem Rad und die andere ebenfalls in einem gewissen Abstand hinter dem Rad in der Zone der Bewegungsbahn dieses Rades zu stehen kommt.

Die Druckrollen können auf das untere hintere und das untere vordere Viertel des Radflansches des bewegten Transportmittels einwirken. Die Einrichtung selbst bewegt sich auf innerhalb der Eisenbahnspur verlegten zusätzlichen Schienen mit Hilfe von Seilen, die mit Antriebsvorrichtungen verbunden sind.

Falls der Waggon, dessen Räder zwischen den ausfahrbaren Rollen eingeschlossen sind, sich schneller als die Laufkatze bewegt, so beginnt der Radflansch auf die vor dem Rad befindliche Rolle zu drücken. Hierbei wird die durch den Waggon gespeicherte potentielle Energie über die Rolle auf die Laufkatze und dann über das Seil auf die Antriebsvorrichtung übertragen, die diese Energie absorbiert. Die Geschwindigkeit des Waggons wird dabei auf die Geschwindigkeit der Laufkatze vermindert.

Wenn der Waggon, dessen Räder zwischen den ausfahrbaren Druckrollen eingeschlossen sind, sich langsamer als die Laufkatze bewegt, so beginnt die hinter dem Rad befindliche Druckrolle auf den Flansch des hinteren unteren Viertels des Rades zu drücken. Hierbei wird dem Rad die Energie der Antriebsvorrichtung über die untere Rolle, die Laufkatze und das Seil mitgeteilt, und die Geschwindigkeit des Waggons wird auf einen Wert erhöht, welcher der Geschwindigkeit der Laufkatze gleich ist.

Bei der Zusammenwirkung der Drucktollen mit dem Radflansch (sowohl bei der Verlangsamung auch bei der Beschleunigung) entsteht allerdings eine Kraftkomponente, die vertikal nach oben gerichtet ist. In Verbindung damit ist die Grösse der kraftübertragenden Zusammenwirkung streng begrenzt, weil für den Fall, dass die Vertikalkomponente der Wechselwirkungskraft die auf die betreffende Radsatzachse entfallende Schwerkraft übersteigt, ein Ablösen des Rades vom Schienenkopf mit Möglichkeit der nachfolgenden Entgleisung des Waggons geschieht. Dies vermindert wesentlich die Möglichkeiten zur Erhöhung der Intensität der regelnden Einwirkungen.

### Offenbarung der Erfindung

Der vorliegenden Erfindung liegt die Aufgabe zugrunde ein Verfahren und eine Einrichtung zur Geschwindigkeitsregelung von schienengebundenen Transportmitteln zu schaffen, bei denen die Zusammenwirkung des Druckelementes mit dem Rad solcherweise zustande kommt, dass die zulässige Grösse der Krafteinwirkung des Druckelementes auf das Rad durch das auf das betreffende Rad entfallende Gewicht des Waggons nicht begrenzt werden kann und eine vollständige Vermeidung der Entgleisung des Waggons bei einer beliebigen Wechselwirkungskraft unter gleichzeitiger Gewährleistung der vorgegebenen Genauigkeit der Geschwindigkeitsregelung ermöglicht wird.

Die gestellte Aufgabe wird dadurch gelöst, dass man im Verfahren zur Geschwindigkeitsregelung von schienengebundenen Transportmitteln durch kraftübertragende Zusammenwirkung zumindest eines Druckelementes mit einem Transportmittelrad in der Zone der Bewegungsbahn dieses Rades erfindungsgemäss das Druckelement von der Aussen- oder Innenseite des Rades her in einen Ringraum, der durch die Radscheibe, die Nabe und die radiale Innenfläche der Radfelge gebildet ist, einführt und in Abhängigkeit von der Kraftangriffsrichtung auf einen beliebigen Punkt eines von zwei Bereichen der radialen Innenfläche der Radfelge einwirkt, welche sich zu beiden Seiten einer imaginären Ebene befinden, die durch die Achse des Rades und den Punkt seiner Berührung mit der Schiene geht. Hierbei kann die Ausdehnung jedes der Bereiche der radialen Radfelge-Innenfläche der Länge ihres Bogens entsprechen, der durch Strahlen begrenzt ist, welche aus dem Radmittelpunkt gezogen sind und von dem Berührungspunkt der Schiene mit dem Rad um 2° und 145° abstehen. In der bevorzugtesten Ausführungsform entspricht die Ausdehnung jedes der Abschnitte der radialen Innenfläche der Radfelge der Länge ihres Bogens, der durch Strahlen begrenzt ist, welche aus dem Radmittelpunkt gezogen sind und von dem Berührungspunkt des Rades mit der Schiene um 2° und 90° abstehen.

In einer Einrichtung zur Durchführung des erfindungsgemässen Verfahrens, die mindestens ein Druckelement zur kraftübertragenden Zusammenwirkung mit dem Rad in der Zone der Bewegungsbahn dieses Rades, welches Druckelement an einer entlang dem Gleis bewegbaren Laufkatze mit Kraftantrieb montiert ist, und eine die Lage des Druckelementes steuernde Vorrichtung enthält, erfindungsgemäss das Druckelement an der Lauftkatze so montiert ist, dass es von der Aussen- oder Innenseite des Rades her in einen durch die Radscheibe, die Nabe und die radiale Innenfläche der Radfelge gebildeten Ringraum eingeführt werden kann, und eine Form aufweist, die ausgehend von den Bedingungen eines freien Eintritts dieses Elementes in den genannten Hohlraum und des Anliegens desselben an der radialen Innenfläche der Radfelge in einem beliebigen Punkt in einem von zwei Bereichen gewählt ist, welche sich zu beiden Seiten einer imaginären Ebene befinden, die durch die Achse des Rades und den Punkt seiner Berührung mit der Schiene geht.

Die Ausdehnung jedes der Bereiche der radialen Innenfläche der Radfelge kann der Länge ihres Bogens entsprechen, der durch Strahlen begrenzt ist, welche aus dem Radmittelpunkt gezogen sind und von dem Berührungspunkt des Rades mit der Schiene um 2° und 145°, in der bevorzugten Variante aber um 2° - 90° abstehen.

Die Stützelemente der Lauftkatze sind zweckmässigerweise zwischen dem Kopf und dem Fuss der Fahrschiene mit Möglichkeit eines kraftübertragenden Kontaktes entweder mit dem Schienenkopf oder mit dem Schienenfuss anzuordnen. Hierbei kann die Laufkatze vertikal verschiebbar montiert sein.

Die Einführung des Druckelementes ins Innere des Ringraumes und die Einwirkung desselben auf einen beliebigen Punkt eines der zwei vorgenannten Bereiche der radialen Innenfläche der Radfelge gestattet es, die Krafteinwirkung auf das Rad zustandezubringen, ohne dass die Einwirkungskraft durch die Grösse der auf das betreffende Rad entfallenden Schwerkraft beschränkt wird, weil bei einem solchen Angriff besonders in den Grenzen von 2° - 90° vom Berührungspunkt des Rades mit der Schiene jede beliebige Kraft keine nach oben gerichtete Komponente aufweisen wird. Dies bedeutet, dass sich das Rad bei einer beliebigen Einwirkungskraft des Druckelementes nicht vom Schienenkopf ablösen wird. Vielmehr wird das Rad bei Winkeln unter 90° an die Schiene angedrückt werden. Dies ist ein grundsätzlicher Vorteil des erfindungsgemässen Verfahrens, weil ein ungefährliches Anlegen solch einer Kraft an das Rad des Transportmittels (unabhängig von dem auf dieses Rad entfallenden Gewicht) möglich wird, welche einen praktischen Regelbetrieb der Bewegungsgeschwindigkeit sicherstellen kann: intensives Verlangsamen und Beschleunigen, In-Bewegung-Setzen eines stehengebliebenen Waggons, Festmachen der Waggons auf dem Gleiss usw. ohne Gefahr der Entgleisung des Transportmittels. Dabei ist der Sicherheitsgrad zur Aufnahme von erhöhten Krafteinwirkungen auf das Rad bei der Anwendung des erfindungsgemässen Verfahrens reichlich vorhanden. Dies erklärt sich dadurch, dass die Geschwindigkeitsregelung eines schienengebundenen Transportmittels, die in Rangierbahnhöfen durchgeführt wird, beim Herunterollen von den Ablaufbergen und beim Rangieren bei recht niedrigen Geschwindigkeiten (von 0 bis 35 km/h) erfolgt, wobei bekanntlich die zulässigen statischen Belastungen des Rades die dynamischen Belastungen bedeutend unterschreiten, welche bei Fahrgeschwindigkeiten in der Grössenordnung von 120 - 160 km/h die maximal zulässigen statischen Belastungen um etliche Male übersteigen. Folglich ist also bei Fahrgeschwindigkeiten bis zu 30 - 40 km/h ein erheblicher Sicherheitsfaktor vorhanden.

Darüber hinaus muss berücksichtigt werden, dass bei der Realisierung des erfindungsgemäss vorgeschlagenen Verfahrens die Grösse der Einwirkungskraft praktisch in allen Fällen nur durch die zulässige Beschleunigung limitiert wird, welche dem Waggon erteilt werden kann ohne Risiko, den Waggon selbst oder die in ihm beförderten Güter zu beschädigen.

Zugleich muss auch bemerkt werden, dass für den Fall, dass das Druckelement auf einen Punkt des unteren Halbkreises der Innenfläche der Radfelge einwirkt, welcher auf einer imaginären Ebene liegt, die durch die Achse des Rades und den Punkt seiner Berührung mit der Schiene geht, kein erforderlicher Effekt erzielt wird, weil die in diesem Punkt angelegte Kraft keine Horizontalkomponente aufweisen wird, dank welcher gerade der regelnde Effekt entstehen kann (die Erhöhung der Widerstandkräfte gegen das Rollen des Rades auf der Schiene wird in diesem Fall nicht berücksichtigt), und in der Zone bis 2° vom Berührungspunkt des Rades mit der Schiene weg wird die Grösse der Horizontalkomponente geringfügig sein.

Man kann auf die Innenfläche der Felge oberhalb der Radachse nur mit Rücksicht auf die Tatsache einwirken, dass die in dieser Zone einwirkende Kraft eine Vertikalkomponente erzeugen wird, die das Rad von der Schiene abzulösen suchen wird. Deswegen ist es nicht zweckmässig, die Krafteinwirkung auf die Innenfläche der Radfelge in Punkten auszuüben, die oberhalb von 145° vom Berührungspunkt des Rades mit der Schiene liegen.

Es sei weiterhin bemerkt, dass zum Unterschied von dem Verfahren und der Einrichtung, die als Prototyp angenommen worden sind und bei denen die zusammenwirkenden Oberflächen (die radiale Aussenfläche der Radfelge - der Radflansch - die Druckrolle) unterschiedliche Krümmungsvorzeichen aufweisen, die Verwendung in der erfindungsgemässen Einrichtung eines Druckelementes, dessen Form ausgehend von der Bedingung des Anliegens an der Innenfläche der Radfelge gewählt ist, es gestattet, ein gleiches Krümmungsvorzeichen der zusammenwirkenden Oberflächen zu haben (das heisst, die Zuordnungsform ist günstiger), was unter sonstigen gleichen Bedingungen wesentlich kleinere Kontaktspannungen und folglich einen geringeren Verschleiss sowie eine längere Lebensdauer gewährleistet.

Die Abmessungen des Druckelementes sollen dessen Eintritt in den besagten Ringraum unter Berücksichtigung der Streuung der Ausgangsmasse des Rades, der Abnutzung von Rad und Schiene sowie anderer Faktoren, die von einer konkreten Konstruktion der Einrichtung abhängen, sicherstellen.

Bei der erfindungsgemässen Einrichtung werden zur Aufnahme sämtlicher Belastungen, die auf die Laufkatze in der Vertikalrichtung und quer zum Gleis in der Horizontalrichtung wirken, nur Fahrschienen verwendet, weil die Stützelemente der Laufkatze zwischen dem Kopf und dem Fuss der Fahrschiene untergebracht sind. Hierbei muss darauf hingewiesen werden, dass in denjenigen Fällen, wo die vertikale Belastung ihre Höchstwerte erreicht, der Kraftfluss auf dem kürzesten Wege geschlossen wird: Druckelement - Rad - obere Fläche Schienenkopfes - untere Fläche des Schienenkopfes - Stützelement, was dadurch gewährleistet wird, dass die Laufkatze vertikal verschiebbar montiert ist. Durch diese technische Lösung wird eine wesentliche Verminderung der Materialintensität der Konstruktion sichergestellt.

### Kurze Beschreibung der Zeichnungen

Im folgenden wird die Erfindung durch eingehende Beschreibung eines Verfahrens zur Geschwindigkeitsregelung von schienengebundenen Transportmitteln und einer Einrichtung zur Durchführung dieses Verfahrens unter Bezugnahme auf beigefügte Zeichnungen erläutert, in denen zeigen:
Fig. 1 in schematischer Darstellung die Anordnung des Druckelementes im Ringraum des Rades; die Bewegungsrichtung des Rades ist durch einen Pfeil A angedeutet;
Fig. 2a und 2b in schematischer Darstellung die Einführung von Druckelementen in den Radsatz von der Innen- oder Aussenseite her;
Fig. 3 prinzipielles Schema der innerhalb der Gleisspur untergebrachten Einrichtung zur Geschwindigkeitesregelung von schienengebundenen Transportmitteln in der Ausgangsstellung;
Fig. 4 dasselbe wie in Fig. 3 in der Arbeitsstellung mit im den Ringraum des Rades eingeführtem Druckelement;
Fig. 5 dasselbe wie in Fig. 4, Draufsicht.

### Beste Ausführungsform der Erfindung

Das erfindungsgemässe Verfahren zur Regelung der Geschwindigkeit von schienengebundenen Transportmitteln besteht darin, dass man zumindest ein Druckelement 1 (Fig. 1) von der Aussenseite (Fig. 2a) oder von der Innenseite (Fig. 2b) des Rades 2 her in einen Ringraum 3 einführt, der durch eine Scheibe 4, eine Nabe 5 und eine radiale Innenfläche 6 Felge des Rades 2 gebildet ist. Nach dem Einführen wirkt man mit dem Druckelement 1 in Abhängigkeit von der Kraftangriffsrichtung, das heisst von der Bremsung oder Beschleunigung, auf einen beliebigen Punkt eines von zwei Bereichen 7 (Fig. 1) der radialen Innenfläche 6 der Radfelge ein, welche sich zu beiden Seiten einer imaginären Ebene a - a befinden, die durch die Radachse 0 und den Berührungspunkt B des Rades mit der Schiene 8 geht.

Bei der Einwirkung des Druckelementes 1 auf die in der Nähe der genannten Ebene a - a liegende, radiale Innenfläche 6 der Felge des Rades 2 wird die Horizontalkomponente der genannten Kraft gering sein, weshalb zur Erhöhung der Effektivität der Geschwindigkeitsregelung von schienengebundenen Transportmitteln jeder von den Bereichen 7 eine Ausdehnung besitzt, die einem Bogen der radialen Innenfläche 6 der Felge des Rades 2 entspricht, welcher durch Strahlen b, b begrenzt ist, die aus dem Radmittelpunkt gezogen sind und von dem Berührungspunkt B des Rades 2 mit der Schiene 8 um 2° bis 145° abstehen. Bei der Einwirkung auf die radiale Innenfläche 6 der Radfelge in dem Bereichen 7, die durch Strahlen b, b₂ begrenzt sind, welche aus dem Radmittelpunkt gezogen sind und von dem Berührungspunkt B des Rades mit der Schiene um 2° und 90° abstehen, wird das Rad an die Schiene unter der Wirkung der Vertikalkomponente der angreifenden Kraft angedrückt, was die Möglichkeit bietet, die Krafteinwirkung auf das Rad auszuüben, ohne dass diese Einwirkung durch die Grösse der auf der Rad entfallende Schwerkraft der Wagengruppe wegen der Gefahr der Entgleisung der Wagengruppe beschränkt wird. Bei der Einwirkung des Druckelemente 1 auf die Bereiche 7 des radialen Innenfläche 6 der Felge des Rades 2, welche Abschnitte durch Strahlen b₂, b, begrenzt sind, die aus dem Radmittelpunkt unter einem Winkel von 90 bis 145° gezogen sind, tritt eine Vertikalkomponente der einwirkendem Kraft auf, welche bestrebt ist, das Rad von der Schiene abzulösen, weshalb ihre Grösse durch die Grösse der auf das Rad entfallenden Schwerkraft des Waggons beschränkt wird. Bei der Einwirkung des Druckelementes auf die radiale Innenfläche 6 der Radfelge unter einem Winkel von 2° bis 90° vom Berührungspunkt des Rades mit der Schiene weist die einwirkende Kraft keine nach oben gerichtete Komponente auf, wodurch ein maximaler regelnder (Beschleunigung - Bremsung) Effekt möglich ist.

Bei einer Verlangsamung (einer Bremsung) wirkt das Druckelement 1 auf den in der Bewegungsrichtung des schienengebundenen Transportmittels hinteren Bereich 7 der radialen Innenfläche 6 der Radfelge ein. Bei einer Beschleunigung wirkt das (gestrichelt angedeutete) Druckelement 1 auf den in der Bewegungsrichtung vorderen Bereich 7 der radialen Innenfläche 6 der Radfelge ein.

Die Einrichtung, die zur Realisierung des erfindungsgemässen Verfahrens bestimmt ist, enthält ein Druckelement 1 (Fig. 3) zur kraftübertragenden Zusammenwirkung mit dem Rad 2 in der Zone der Bewegungsbahn dieses Rades und eine Vorrichtung, welche die Lage des Druckelementes 1 steuert und eine beliebige bekannte Konstruktion hat. Das Druckelement 1 ist auf einer entlang dem Gleis bewegbaren Laufkatze 9 mit Kraftantrieb montiert. Das Druckelement 1 ist auf der Laufkatze 9 solcherweise montiert, dass es in einen Ringraum 3, der durch die Radscheibe 4, die Nabe 5 und die radiale Innenfläche 6 der Felge des Rades 2 gebildet ist, eingeführt werden kann, und weist eine Form auf, die ausgehend von den Bedingungen eines freien Eintritts dieses Druckelementes 1 in den genannten Hohlraum 3 von der Innenseite des Rades 2 her und des Anliegens desselben an der radialen Innenfläche 6 der Felge des Rades 2 in einem beliebigen Punkt in einem der zwei Bereiche 7 (Fig. 1) gewählt ist, welche sich zu beiden Seiten der imaginären Ebene a-a befinden, die durch die Achse des Rades 2 und den Punkt "B" seiner Berührung mit der Schiene 8 geht.

In Abhängigkeit von der Spezifik der Radform (der Radfelge, -scheibe, -nabe) sowie je nach dem Aufbau der betreffenden Gleisstrecke kann die Notwendigkeit entstehen, das Druckelement 1 von der Aussenseite des Rades 2 (Fig. 2a) oder des Radsatzes her einzuführen. Die dazu bestimmte Einrichtung soll eine Laufkatze, die sich über den Fuss der Fahrschiene bewegt, und eine zusätzliche Führung enthalten, welche sich ausserhalb der Gleisspur befindet und eine Kraft aufnimmt, die bei der Zusammenwirkung des Druckelementes mit der auf der Aussenseite des Rades (des Radsatzes) befindlichen radialen Innenfläche der Radfelge entsteht.

Zur Realisierung des Einführens des Druckelementes von der Aussenseite her können konstruktionsmässig verschieden aufgebaute Einrichtungen verwendet werden, bei denen das Druckelement entsprechend der vorliegenden Erfindung ausgeführt ist.

Bei der Einrichtung gemäss Fig. 3 ist die Laufkatze 9, deren Abmessungen ihre Unterbringung innerhalb der Gleisspur gestatten, vertikal verschiebbar montiert und enthält einen Rahmen 10. Am Rahmen 10 sind vier Stützelemente- Laufrollen 11 - angebracht, die zum Kontakt mit den ins Innere der Gleisspur weisenden Oberflächen der Füsse 12 der Schienen 8 bestimmt sind, sowie vier Stützelemente - Laufrollen 13 - montiert, die zum Kontakt mit den ebenfalls ins Innere der Gleisspur weisenden unteren Flächen der Köpfe 14 der Schienen 8 bestimmt sind.

Am Rahmen 10 ist parallel zur Schiene 8 eine Achse 15 befestigt, auf der eine Konsole 16 schwenkbar angeordnet ist, welche das als Rolle ausgebildete Druckelement 1 trägt. Das Druckelement 1 ist an der Konsole 16 mit Hilfe einer Achse 17 drehbar angebracht. Die Form und die Abmessungen des Druckelementes 1 sind derart ausgeführt, dass die Erzeugende des Druckelementes die Kontur seiner Anlagelinie an der radialen Innenfläche 6 der Felge 18 des Rades 2 wiederholt, und die Drehachse 17 liegt in der Arbeitsstellung zur Radsatzachse parallel. Hierbei ist die Länge der Erzeugenden des Druckelementes 1 so bemessen, dass der Flächeninhalt der Anlage desselben an der Innenfläche 6 der Felge 18 des Rades 2 maximal gross ist. Die Abmessungen der Konsole 16, des Druckelementes 1 und der Drehachse 17 ermöglichen den Kontakt der Arbeitsfläche des Druckelementes 1 (Fig. 2b) sowohl mit dem vorderen als auch mit dem hinteren Arbeitsbereich 7 der Innenfläche 6 der Felge 18 des Rades 2 bei der Überführung der Konsole 16 in die Arbeitsstellung, bei welcher das Druckelement 1 ins Innere des durch die radiale Innenfläche 6 der Felge 18 und die Scheibe 4 des Rades 2 begrenzten Hohlraumes 3 hineingeht.

Am Rahmen 10 ist mit Hilfe eines Kragstücks 19 und einer Achse 20 ein Hydraulikzylinder 21 befestigt, dessen Kolbenstange 22 mittels einer Achse 23 mit der Konsole 16 in Verbindung steht und diese um die Achse 15 um einen vorgegebenen Winkel verschwenken kann, wie dies in Fig. 4 gezeigt ist. Die beiden Hohlräume des Hydraulikzylinders 21 stehen mit Hilfe von flexiblen Schläuchen 24 (Fig. 5) mit einer Pumpstation 25 in Verbindung.

Zur Steuerung des Betriebs der Pumpstation 25 und des Hydraulikzylinders 21 werden Geber 26 verwendet, die bei einer genau bestimmten Stellung des Rades 2 in bezug auf den Tragrahmen 10 ansprechen. Als Geber 26 kann ein beliebiger von den serienmässig hergestellten Gebern ähnlicher Zweckbestimmung angewendet werden, wobei die Geber 26 als eine Vorrichtung dienen können, welche die Lage des Druckelementes steuert.

Mit dem Rahmen 10 steht mit Hilfe eines Kragstücks 27 und einer Achse 28 die Kolbenstange 29 eines hydraulischen Kraftzylinders 30 in Verbindung.

Die Öse 31 des Hydraulikzylinders 30 ist mit Hilfe einer Achse 32 mit einem Kragstück 33 verbunden, das auf einer feststehenden Fundamentplatte 32 starr befestigt ist.

Die beiden Hohlräume des hydraulischen Kraftzylinders 30 stehen mit der Pumpstation 25 durch flexible Schläuche 35 in Verbindung, die zum Betrieb bei hohen Drücken bestimmt sind. Die Durchsatzmenge der Flüssigkeit, ihre Strömungsrichtung und die Druckhöhe werden durch eine Geschwindigkeits-Sollwertsteller allgemeinbekannter Konstruktion bestimmt (der Geschwindigkeits-Sollwertsteller ist in der Zeichnung nicht gezeigt).

Elemente und Baugruppen der Konstruktion sowie die gesamte Einrichtung sind so bemessen, dass bei der Realisierung der Zusammenwirkung mit den schienengebundenen Transportmitteln ins Innere der Umgrenzung des lichten Raumes von Eisenbahnen (oder eines anderen Umrisses für andere schienengebundene Transportmittel) nur diejenigen Einzelteile der Einrichtung hineingehen, welche zur unmittelbaren Zusammenwirkung mit dem rollenden Material bestimmt sind.

Hierbei ist die Lage sämtlicher Einrichtungselemente, die in den innerhalb der Umgrenzungslinien befindlichen Raum hineingehen, mit der Lage der Einzelteile des rollenden Materials, mit denen sie zusammenwirken sollen, in Übereinstimmung gebracht und schliesst die Berührung mit den anderen Elementen des rollendes Materials vollkommen aus.

Das Gesagte bezieht sich in gleichem Masse auf beliebige Ausführungsformen der Einrichtung.

Die Gewährleistung der vertikalen Verschiebbarkeit der Laufkatze und die Unterbringung ihrer Stützelemente zwischen dem Kopf und dem Fuss der Fahrschiene schafft die Möglichkeit, den leistungsstärksten Kraftfluss, welcher während des Betriebs der Einrichtung wirkt, auf dem kürzesten Wege zu schliessen: die Innenfläche der Radfelge - Laufkreis des Rades - die obere Fläche des Schienenkopfes - die untere Fläche des Schienenkopfes - die Stützelemente der Laufkatze - Druckelement.

Hierbei werden die meisten Konstruktionselemente, die an der Übertragung des Kraftflusses beteiligt sind, auf Druck beansprucht. Dies gewährleistet eine wesentliche Verminderung der Materialintensität und des Gewichtes der Einrichtung, erhöht die Betriebszuverlässigkeit.

Das erfindungsgemässe Verfahren wird während des Betriebs von Einrichtungen, die zu seiner Durchführung bestimmt sind, realisiert, und ein Beispiel für die Realisierung des Verfahrens wird in der Beschreibung der Arbeitsweise dieser Einrichtungen vollständig offenbart.

Die Arbeit der Einrichtung geht in folgender Weise vor sich.

Beim Herannahen des ersten Radsatzes an die Einrichtung kommt vom Geber 26 für die Stellung des Rades 2 ein steuerndes Signal in der Pumpstation 25 an, wobei infolgedessen über einen der Schläuche 24 in den Hohlraum des Hydraulikzylinders 21 Druck zugeführt wird, und die Kolbenstange 22 führt die Konsole 16 aus der Betriebsruhestellung (Fig. 3) in die Arbeitsstellung (Fig. 4) durch Drehung um die Achse 15 über.

Dabei tritt das Druckelement 1 in den Hohlraum 3 ein, der durch die radialen Innenfläche 6 der Felge 18 des Rades 2, die Nabe 5 und die Scheibe 4 begrenzt ist.

Der Geber 26 und das Steuerungssystem der Arbeit der Mechanismen des Rangierbahnhofs gewährleisten in Abhängigkeit von der Bewegungsgeschwindigkeit des Radsatzes und der für die betreffende Gleisstrecke vorgegebenen Fahrgeschwindigkeit des schienengebundenen Transportmittels die Einführung des Druckelementes 1 in den Hohlraum 3 derart, dass bei der Notwendigkeit, die Geschwindigkeit einer Wagengruppe zu erhöhen (das heisst die Bewegung der Wagengruppe zu beschleunigen), das Druckelement 1 in die Zone des in der Bewegungsrichtung des Waggons vorderen Halbkreises des Rades gelangt. Bei der Notwendigkeit, die Geschwindigkeit des Waggons herabzusetzen (das heisst seine Bewegung zu verlangsamen), kommt das Druckelement 1 in die Zone des in der Bewegungsrichtung des Waggons hinteren Halbkreises des Rades hin.

Wenn die Geschwindigkeit der Wagengruppe der für die betreffende Gleisstrecke erforderlichen Geschwindigkeit entspricht, gibt das Steuerungssystem des Rangierbahnhofs keinen Befehl aus, und der Waggon läuft frei über der Einrichtung zur Geschwindigkeitsregelung, ohne mit derselben zusammenwirken.

Falls sich der Waggon langsamer bewegt, als dies im betreffenden Punkt erforderlich ist, kommt von dem Steuerungssystem des Rangierbahnhofs ein entsprechender Befehl an, und in einer der Hohlräume des hydraulischen Kraftzylinder 30 strömt alsdann von der Pumpstation 25 über den Schlauch 35 die Flüssigkeit ein, wodurch die Kolbenstange 29, die in Bewegung gesetzt wird, beginnt, den Rahmen 10 und das mit diesem in Verbindung stehende Druckelement 1 nach der Seite der Bewegung des Waggons hin zu stössen 10 durch die Pumpstation vorgegeben und ist der für den betreffenden Punkt des Rangierbahnhofs optimalen Geschwindigkeit des Waggons gleich.

Hierbei holt das Druckelement 1, indem er sich innerhalb des Hohlraumes 3 bewegt, den vorderen Halbkreis der radialen Innenfläche der Radfelge ein und beginnt, gegen die Oberfläche 6 des Bereiches 7 mit einer vorgegebenen Kraft zu drücken, wodurch das Rad 2 und der gesamte Waggon eine Geschwindigkeitszunahme so lange erfahren, bis diese Geschwindigkeit den Sollwert erreicht oder der Rahmen 10 eine Endstellung eingenommen hat, die durch die Weglänge der Kolbenstange 29 bestimmt wird.

Wenn sich der Waggon schneller als die Laufkatze bewegt, so rollt die hintere Oberfläche der Innenfläche 6 der Radfelge auf des Druckelement und beginnt, auf dieses Druckelement zu drücken, wobei ein Teil der von der Wagengruppe gespeicherten Energie abgegeben wird, wodurch der Waggon während der Zeit der gemeinsamen Bewegung seine Energie verliert und seine Geschwindigkeit bis zu einem Augenblick abfällt, in welchem die Fahrgeschwindigkeit des Waggons sich der Geschwindigkeit angleicht, die der Laufkatze durch den Antrieb vorgegehen wurde.

Hiernach kommt vom Steuerungssystem des Rangierbahnhofs ein entsprechender Befehl in der Pumpstation 25 an, wobei infolgedessen der Druck in einem der Hohlräume des Hydraulikzylinders 21 sinkt, in dem anderen Hohlraum aber steigt, so dass die Kolbenstange 22 die Konsole 16 relativ zur Achse 15 in die Ausgangsstellung (Fig. 3) verschwenkt, wodurch sie das Druckelement 1 mit der Innenfläche 6 der Felge des Rades 2 ausser Eingriff bringt. Dasselbe geschieht auch dann, wenn der Rahmen 10 die Endstellung erreicht hat, selbst wenn die Geschwindigkeit der Wagengruppe nicht auf den Sollwert gebracht wird.

Das Rad des Waggons rollt hiernach mit einer um den Vorgabewert erhöhten (oder verminderten) Geschwindigkeit weiter, und das Steuerungssystem gewährleistet die Umschaltung des Druckes in den Hohlräumen des hydraulischen Kraftzylinders 30, wodurch der Rahmen 10 in seine Ausgangsstellung zurückkehren und die Einrichtung zur Zusammenwirkung mit dem nächsten Radsatz bereit sein wird.

Wenn die Einrichtung über zwei Druckelemente verfügt, geht die Arbeit in ähnlicher Weise vonstatten, aber mit dem Unterschied, dass die beiden Räder des Radsatzes mit zwei Rollen zusammenwirken, wobei die zulässige Grösse der Krafteinwirkung ausgehend von den zulässigen spezifischen Drücken an den Berührungsstellen verdoppelt werden kann.

Dies bedeutet, dass die Intensität der regelnden Einwirkung mit sämtlichen sich hieraus ergebenden Folgen um das Doppelte erhöht werden kann.

Die durch die maximal zulässigen Grössen der Krafteinwirkung praktisch nicht eingeschränkte Anwendung eines Hydraulikantriebs wird die Möglichkeit bieten, Regelungscharakteristiken zu erzielen, die den idealen nahekommen, und wird eine hohe Genauigkeit der Funktion der Einrichtungen sowie deren hohe Effektivität bei der Arbeit mit den elektronischen Steuerungssystemen eines Rangierbahnhofs gewährleisten.

Auf der Basis des erfindungsgemässen Verfahrens können auch andere Einrichtungen (Stoppvorrichtungen für Wagons, Befestigungsvorrichtungen für Waggons, Wagenrücker und so weiter) entweickelt werden.

Auf diese Weise gewährleisten das erfindungsgemässe Verfahren und die erfindungsgemässe Einrichtung die Möglichkeit, auf schienengebundene Transportmittel intensiver einzuwirken, ohne dass die Retriebsicherheit beeinträchtigt wird. Dies gestattet es, die Anzahl von Einrichtungen beträchtlich zu reduzieren, die zur Durchführung des Regelungsprozesses erforderlich sind, was wiederum die Materialintensität der Mechanisierung von Rangierbahnhöfen, die Betriebskosten sowie die Gesamtkosten der Ausrüstungen wesentlich herabsetzt.

### Gewerbliche Verwertbarkeit

Das erfindungsgemäße Verfahren und die erfindungsgemässe Einrichtung können im technologischen Arbeitsprozess von Ablaufbergen und Rangierbahnhöfen bei der Geschwindigkeitsregelung von Waggons, Kleinwagen sowie in anderen Fällen angewendet werden, wenn es von der Technologie des Arbeitsablaufes her erforderlich ist, die Fahrgeschwindigkeit von insbesondere nicht angetriebenen schienengebundenen Transportmitteln zu verändern, d.h. diese Transportmittel zu verlangsamen, zu beschleunigen, anzuhalten oder in Bewegung zu setzen.

## Patentansprüche

1. Verfahren zur Geschwindigkeitsregelung von schienengebundenen Transportmitteln durch kraftübertragende Zusammenwirkung zumindest eines Druckelementes (1) mit einem Rad (2) eines Transportmittels in der Zone der Bewegungsbahn dieses Rades, dadurch gekennzeichnet, dass man das Druckelement (1) von der Aussen- oder Innenseite des Rades (2) her in einen Ringraum (3), der durch die Radscheibe (4), die Nabe (5) und die radiale Innenfläche (6) der Felge des Rades (2) gebildet ist, einführt und in Abhängigkeit von der Kraftangriffsrichtung auf einen beliebigen Punkt eines von zwei Bereichen (7) der radialen Innenfläche (6) der Radfelge einwirkt, welche sich zu beiden Seiten einer imaginären Ebene (a-a) befinden, die durch die Achse des Rades und den Punkt (B) seiner Berührung mit der Schiene (8) geht.

2. Verfahren nach Anspruch 1, dadurch gekennzeichnet, dass die Ausdehnung jedes der Bereiche (7) der radialen Innenfläche (6) der Felge des Rades (2) der Länge ihres Bogens entspricht, der durch Strahlen (b, b₁) begrenzt ist, welche aus dem Radmittelpunkt gezogen sind und von dem Berührungspunkt (B) des Rades (2) mit der Schiene um 2° und 145° abstehen.

3. Verfahren nach Anspruch 2, dadurch gekennzeichnet, dass die Ausdehnung jedes der Bereiche (7) der radialen Innenfläche (6) der Felge des Rades (2) der Länge ihres Bogens entspricht, der durch Strahlen (b, b₂) begrenzt ist, welche aus dem Radmittelpunkt gezogen sind und von dem Berührungspunkt (B) des Rades (2) mit der Schiene (8) um 2° - 90° abstehen.

4. Einrichtung zur Geschwindigkeitsregelung vom schienengebundenen Transportmitteln, die mindestens ein Druckelement (1) zur kraftübertragenden Zusammenwirkung mit dem Rad (2) in der Zone der Bewegungsbahn dieses Rades, welches Druckelement an einer entlang dem Gleis bewegbaren Laufkatze (9) mit Kraftantrieb montiert ist, und eine die Lage des Druckelementes steuernde Vorrichtung enthält, dadurch gekennzeichnet, dass das Druckelement (1) an der Laufkatze (9) so montiert ist, dass es von der Aussen- oder Innenseite des Rades (2) her in einen durch die Radscheibe (4), die Nabe (5) und die radiale Innenfläche (6) der Felge des Rades (2) gebildeten Ringraum (3) eingeführt werden kann, und eine Form aufweist, die ausgehend von den Bedingungen eines freien Eintritts dieses Druckelementes (1) in den genanten Hohlraum (3) und des Anliegens desselben an der radialen Innenfläche (6) der Radfelge in einem beliebigen Punkt in einem von zwei Bereichen (7) gewählt ist, welche sich zu beiden Seiten einer imaginären Ebene (a-a) befindet, die durch die Achse des Rades (2) und den Punkt (B) seiner Berührung mit der Schiene (8) geht.

5. Einrichtung nach Anspruch 4, dadurch gekennzeichnet, dass die Ausdehnung jedes der Bereiche (7) der radialen Innenfläche (6) der Felge des Rades (2) der Länge ihres Bogens entspricht, der durch Strahlen (b, b₁) begrenzt ist, welche aus dem Mittelpunkt des Rades (2) gezogen sind und von dem Berührungspunkt (B) des Rades (2) mit der Schiene (2) um 2° und 145° abstehen.

6. Einrichtung nach Anspruch 5, dadurch gekennzeichnet, dass die Ausdehnung jedes der Bereiche (7) der radialem Innenfläche (6) der Felge des Rades (2) der Länge ihres Bogens entspricht, der durch Strahlen (b, b₂) begrenzt ist, welche aus dem Mittelpunkt des Rades (2) gezogen sind und von dem Berührungspunkt (B) des Rades (2) mit der Schiene (8) um 2° - 90° abstehen.

7. Einrichtung nach Anspruch 4, dadurch gekennzeichnet, dass die Stutzelemente der Laufkatze (9) zwischen dem Kopf (14) und dem Fuss (12) der Fahrschiene (8) mit der Möglichkeit eines kraftübertragenden Kontaktes entweder mit dem Schienenkopf (14) oder mit dem Schienenfuss (12) angeordnet sind.

8. Einrichtung nach Anspruch 7, dadurch gekennzeichnet, nach die Laufkatze (9) vertikal verschiebbar montiert ist.

## Claims

1. A method for speed control of railway transport facilities by force interaction between at least one pressure element (1) and a wheel (2) of a transport vehicle, said interaction being effected in the area of mechanical trajectory of said wheel, characterized in that the pressure element (1) is introduced, from the outer or inner side of the wheel (2) into an annular space cavity (3), formed by the disk (4), hub (5) and inner circular surface (8) in the rim of the wheel (2), said force action, depending on direction of the action, is applied to any point within one of two regions (7) in the inner circular surface (8) of the wheel rim, said regions being located at both sides of an imaginary plane (a-a), passing through the axle of the wheel and point (B) of its contact with the rail (8).

2. A method according to Claim 1, characterized in that the length of each of the regions (7) in the inner circular surface (6) along the rim of the wheel (2) corresponds to the length of its arc defined by rays (b, b₁) drawn from the centre of the wheel and spaced apart from the point (B) of the wheel (2), contacting the rail, through angle of 2° and 145°.

3. A method according to Claim 2, characterized in that the length of each of the regions (7) in the inner circular surface (8) of the wheel (2) corresponds to the length of its arc, defined by the rays (b, b), drawn from the centre of the wheel (2) and spaced apart from the point (B) of its contact with the rail (8) through angle of 2° - 90°.

4. A device for speed control of railway transport facilities, comprising at least one pressure element (1) to provide force interaction with a wheel (2), in the area of mechanical trajectory of said wheel, which pressure element is mounted on a carriage (9) connected with a drive unit, said carriage being able to move along the track, and a means to control the position of said pressure element, characterized in that the pressure element (1) is mounted on the carriage (9), said pressure element is adapted to be introduced from the outer or inner side of the wheel (2) into an annular space cavity (3) formed by disk (4), hub (5) and inner circular surface (6) in the rim of the wheel (2), said cavity having a shape chosen to provide free entrance of said pressure element into said cavity (3) and to ensure mating of said element with the inner circular surface (6) in the rim of the wheel, at any point within two regions (7), located at both sides of an imaginary plane (a-a), passing through the axle of the wheel (2) and through the point (B) of its contact with the rail (8).

5. A device according to Claim 4, characterized in that the length of each of the regions (7) of the inner circular surface (6) in the rim of the wheel (2) corresponds to the length of its arc, defined by the rays (b, b₁)_{'} drawn from the centre of the wheel (2) and spaced apart from the point (B) of the wheel (2), contacting the rail (8), through angle of 2° and 145°.

6. A device according to Claim 5, characterized in that the length of each of the regions (7) of the inner circular surface (6) in the rim of the wheel (2) corresponds to the length of its arc, defined by the rays (b, b₂), drawn from the centre of the wheel (2) and spaced apart from the point (B) of its contact with the rail (8) through an angle of 2° - 90° .

7. A device according to Claim 4, characterized in that the bearing elements of the carriage (9) are accommodated between head (14) and base (12) of the running rail (8) and are adapted to have a force contact with the head (14) of the rail or with its base (12).

8. A device according to Claim 7, characterized in that the carriage (9) is adapted to be movable in a vertical direction.

## Revendications

1. Mode de réglage de vitesse des engins de transport sur rails par voie d'interaction de force au moins d'un seul élément de pression (1) avec une roue (2) d'un engin de transport dans la zone de la trajectoire de marche de ladite roue, caractérisé en ce qu'on introduit l'élément de pression (1) du côté extérieur ou intérieur de la roue (2) dans une cavité annulaire (3), formée par le disque (4) de la roue, le moyeu (5) et la surface radiale intérieure (6) de la jante de la roue (2), et en ce qu'on exerce l'action en fonction du sens d'action d'une force appliquée à n'importe quel point d'une des deux parties (7) de la surface radiale intérieure (6) de la jante de la roue disposées de deux côtés d'un plan imaginaire (a-a) qui passe par l'axe de la roue et le point (B) de son contact avec le rail (8).

2. Mode selon la revendication 1, caractérisé en ce que l'étendue de chacun des parties (7) de la surface radiale intérieure (6) de la jante de la roue (2) correspond à la longueur de son arc qui est limité par des rayons (b, b₁) tracés du centre de la roue et se trouvant par rapport au point (B) du contact de la roue (2) à la distance de 2° à 145°.

3. Mode selon la revendication 2, caractérisé en ce que l'étendue de chacun des portions (7) de la surface radiale intérieure (6) de la jante de la roue (2) correspond à la longueur de son arc qui est limité par des rayons (b, b₂) tracés du centre de la roue et se trouvant par rapport au point (B) du contact de la roue (2) avec le rail (8) à la distance de 2° à 90°.

4. Dispositif de réglage de vitesse des engins de transport sur rails comportant au moins un seul élément de pression (1) pour l'interaction de force avec une roue (2) dans la zone de la trajectoire de marche de ladite roue, l'élément de pression étant monté sur un chariot (9), pourvu d'une commande motrice et pouvant se déplacer le long de la voie ferrée, et un organe de commande de la position de l'élément de pression, caractérisé en ce que l'élément de pression (1) est monté sur le chariot (9) de façon qu'on puisse l'introduire du côté extérieur ou intérieur de la roue (2) dans la cavité annulaire (3), formée par le disque (4) de la roue, le moyeu (5) et la surface radiale intérieure (8) de la jante de la roue (2), et en ce que ledit élément de pression (1) a une forme qui est choisie compte tenu des conditions d'assurer son entrée libre dans ladite cavité (3) et de son adhésion à la surface radiale intérieure (6) de la jante de la roue dans n'importe quel point sur l'une des deux parties (7), disposées de deux côtés d'un plan imaginaire (a-a), qui passe par l'axe de la roue (2) et le point (B) de son contact avec le rail (8).

5. Dispositif selon la revendication 4, caractérisé en ce que l'étendue de chacun des parties (7) de la surface radiale intérieure (6) de la jante de la roue (2) correspond à la longueur de son arc qui est limité par des rayons (b, b₁) tracés du centre de la roue (2) et se trouvant par rapport au point du contact (B) de la roue (2) avec le rail (8) à la distance de 2° à 145°.

6. Dispositif selon la revendication 5,' caractérisé en ce que l'étendue de chacun des parties (7) de la surface radiale intérieure (8) de la jante de la roue (2) correspond à la longueur de son arc qui est limité par les rayons (b, b₂) tracés du centre de la roue (2) et se trouvant par rapport au point (B) de la roue (2) contactant le rail (8) à la distance de 2° à 90°.

7. Dispositif selon la revendication 4, caractérisé en ce que les éléments d'appui du chariot (9) sont disposés entre le champignon (14) et le patin (12) du rail de roulement (8) et peuvent entrer en contact de force avec le champignon (14) du rail ou bien avec son patin (12).

8. Dispositif selon la revendication 7, caractérisé en ce que le chariot (9) est monté de façon qu'il puisse se déplacer verticalement.
